# EUROPÄISCHE PATENTSCHRIFT

(11) **EP 1 220 959 B1**
(45) Veröffentlichungstag und Bekanntmachung des Hinweises auf die Patenterteilung: **07.01.2009**
(21) Anmeldenummer: 00963847.9
(22) Anmeldetag: 09.10.2000
(51) Int. Cl.: D02H 1/00

(54) **VERFAHREN ZUM BETRIEB EINER KONUSSCHÄRMASCHINE UND KONUSSCHÄRMASCHINE**
METHOD FOR OPERATING A CONE SECTIONAL WARPING MACHINE, AND CONE SECTIONAL WARPING MACHINE
PROCEDE D'UTILISATION D'UN OURDISSOIR CONIQUE ET OURDISSOIR CONIQUE

(30) Priorität: 13.10.1999 IT FI990206
(43) Veröffentlichungstag der Anmeldung: 10.07.2002
(73) Patentinhaber: Benninger AG, CH-9240 Uzwil (CH)
(72) Erfinder: BOLLEN, Manfred, CH-9242 Oberuzwil (CH); ULBRICH, Horst, CH-9244 Niederuzwil (CH); ZELLER, Hans-Peter, CH-9230 Flawil (CH); HÄNE, Stefan, CH-9249 Algetshausen (CH); MARCHI, Riccardo, I-50030 Vaglia (IT)
(74) Vertreter: Wenger, René
(86) Internationale Anmeldenummer: PCT/CH2000/000548
(87) Internationale Veröffentlichungsnummer: WO 2001/027367

(56) Entgegenhaltungen:
- CH-A- 679 935
- DE-A- 3 301 195
- DE-A- 3 301 196
- DE-A- 3 702 293
- US-A- 4 819 310

## Beschreibung

Die Erfindung betrifft ein Verfahren zum Betrieb einer Konusschärmaschine gemäss dem Oberbegriff von Anspruch 1.

Dabei wird von einem Spulengatter in einem vorbestimmten Kettfadenrapport eine Fadenschar abgezogen und als Schärband oder Sektion auf die Schärtrommel mit konstanter Wickelspannung aufgewickelt. Auf bekannte Weise verfügt die Schärtrommel dabei über einen zylindrischen Abschnitt und einen kegelstumpfförmigen Abschnitt, wobei jeder Schärbandwickel aus Stabilitätsgründen in der Neigung des kegelstumpfwinkels aufgewickelt wird. Das Schärband wird zu diesem Zweck über eine mitdrehende Umlenkwalze geführt, welche auf einem Schärschlitten angeordnet ist. Dieser Schlitten führt während des Wickelvorgangs eine Bewegung axial und radial zur Längsachse der Schärtrommel aus. Eine gattungsmässig vergleichbare Konusschärmaschine und ein Schärverfahren sind beispielsweise in der CH A 679 935 beschrieben.

Um einen möglichst gleichmässigen Wickelaufbau zu erhalten, muss der Wickelmesserdurchmesserzuwachs ermittelt werden und dementsprechend der Schärschlittenvorschub axial und radial vorgegeben werden.

Ausserdem müssen sich verändernde Betriebsbedingungen berücksichtigt werden, wie z.B. der Umstand, dass die ersten Schichten eines Wickels auf einer härteren Unterlage aufliegen als die nachfolgenden Schichten. Es besteht somit ein Unterschied, zwischen dem tatsächlichen Durchmesser eines Wickels und dem theoretischen Durchmesser, der aufgrund des Schärtrommeldurchmessers und der theoretischen Garndaten errechnet werden kann. Dies führt zu Fehlern bei der Schärschlittenvorschubsteuerung und letztlich zu einer Verschlechterung der Kettqualität.

Es ist bereits bekannt, zur Ermittlung des Wickeldurchmessers mechanische Präzisionsmesstaster und Presswalzen einzusetzen, welche während des Schärvorgangs auf den Wickel einwirken. Ausserdem ist der Einsatz berührungsloser Lasermessgeräte bekannt. Diese Systeme gewährleisten jedoch keinen korrekten und effizienten Ablauf der Messungen unter sämtlichen Material-und Betriebsbedingungen.

So erfordert der Einsatz von Präzisionsmesstastern bei jedem Messvorgang ein Anhalten des Schärprozesses und damit der Produktion. Eine als Messmittel den Wickel berührenden Presswalzen führt insbesondere bei geringen Nenngarnstärken zu erheblichen Messfehlern. Derartige Messfehler können auch beim Einsatz von Lasermessgeräten auftreten, z.B. weil wegen der Haarigkeit eines Garns auf eine falsche Garnstärke geschlossen wird oder weil die Farbe des Garns oder die optische Umgebung der Betriebsstätte das Messergebnis beeinflussen. Da das Lasergerät auf dem Schärschlitten montiert ist, kummulieren sich die genannten optischen Messfehler mit denjenigen, die durch die Schärschlittenbewegung oder durch unvermeidbare Fertigungstoleranzen bedingt sind.

Durch die DE-33 01 195 ist ein gattungsmässig vergleichbares Verfahren bekanntgeworden, bei dem die Rotation der Schärtrommel und die auflaufende Fadenlänge automatisch fortlaufend gemessen werden, aus den Messergebnissen auf das Anwachsen der auf der Schärtrommel befindlichen Wicklung und unter Berücksichtigung des Konuswinkels auf den Supportvorschub geschlossen, und der so ermittelte Supportvorschub automatisch vom Schärsupport abgefahren wird.

Durch die DE-33 01 196 ist ausserdem eine Konusschärmaschine bekanntgeworden, bei welcher der Schärsupport einen quer zur Drehachse der Schärtrommel verschiebbaren und nach Massgabe des Fadenauftrags sich von der Wickelachse entfernenden Ausleger und eine mit dem Supportantrieb zusammenwirkende, den Ausleger auf einen vorgebenen Abstand vom Schärkonus haltende Vorrichtung aufweist. Dieser Ausleger soll gewissermassen den Schärsupport selber immer in die für das Schären günstigste Position bringen. Der Schärsupport selber, auf dem die Umlenkmittel für das Schärband angeordnet sind, ist jedoch ebenfalls nur parallel zur Drehachse der Schärtrommel verschiebbar, was die bereits vorstehend erwähnten Nachteile mit sich bringt.

Es ist daher eine Aufgabe der Erfindung, ein Verfahren der eingangs genannten Art zu schaffen, mit dessen Hilfe mit einfachen und zuverlässigen Mitteln ein präziser Wickelaufbau erreicht werden kann. Diese Aufgabe wird erfindungsgemäss mit einem Verfahren gelöst, das die Merkmale im Anspruch 1 aufweist.

Da die Durchmesser der Schärtrommel und der Umlenkwalze, sowie das Konusverhältnis am kegelstumpfförmigen Abschnitt konstante und anlagenspezifische Grössen sind, lässt sich auf überraschend einfache Weise der effektive Durchmesser des Wickels nach jeder Schärtrommelumdrehung mit maximaler Präzision und ohne Unterbrechung des Wickelvorgangs kontinuierlich ermitteln. Da der Wickeldurchmesserzuwachs über das Verhältnis der Umdrehungen der Umlenkwalze und der Schärtrommel jederzeit bekannt ist, kann der Axialvorschub des Schärschlittens so gesteuert werden, dass der Wickel unabhängig von allfälligen Durchmesserzuwachsänderungen exakt dem Konuswinkel folgt.

Auf besonders einfache Weise wird das Verhältnis der Umdrehungen der Schärtrommel und der Umlenkwalze mit einem der Schärtrommel zugeordneten ersten Messgeber und mit einem der Umlenkwalze zugeordneten zweiten Messgeber in einem programmierbaren Rechner ermittelt. Bei der ersten Schärttrommelumdrehung wird aus dem Verhältnis des bekannten Grundumfanges der Schärtrommel und der über die Umlenkwalze gemessenen Wickellänge ein Korrekturfaktor für die Längenmesswerte ermittelt. Der Rechner dient dabei als Vergleichseinrichtung und als Speicher für die Wickellängen und die errechneten Wickeldurchmesser.

Es ist zweckmässig, wenn nach der ersten Schärtrommelumdrehung für ein Schärband der Anfangsvorschub für die axiale und radiale Schärschlittenverschiebung bestimmt wird, wenn anschliessend der axiale und radiale Schärschlittenvorschub aufgrund der laufenden Messwerte für jede Umdrehung so lange geregelt wird, bis die Wickeldurchmesserzuwachs für jede Umdrehung konstant ist und wenn dann bis zur Fertigstellung des Schärbandwickels der Schärschlittenvorschub konstant gehalten wird.

Es ist aber auch möglich, nach der erstmaligen Bestimmung des Schärschlittenvorschubs den Vorschub bis zur Fertigstellung des Schärbandwickels kontinuierlich zu regeln, das heisst bei jeder Schärtrommelumdrehung neu festzulegen. Eine derartige Regelung des axialen und radialen Schärschlittenvorschubes über die ganze Kettlänge des Schärbandwickels ist aber nur dann sinnvoll, wenn mit starken Veränderungen des Wickeldurchmesserzuwachses pro Schärtrommelumdrehung zu rechnen ist. Die folgenden Schärbänder werden dann gleich wie das erste Schärband kopiert.

Es ist möglich, den Schärvorgang mit oder ohne zusätzliche Egalisierwalze durchzuführen. Die Egalisierwalze führt zu einem gleichmässigeren Wickelaufbau, wobei verschiedene Störgrössen wie z.B. unterschiedliche Fadenvolumen, Veränderung der Luftfeuchtigkeit und so weiter ausgeglichen werden. Bisher war es üblich, die Wirkdistanz der Egalisierwalze mit einem materialabhängigen Verdichtungsfaktor manuell vorzugeben. Es ist besonders vorteilhaft, wenn auch die Wirkdistanz der Egalisierwalze in Abhängigkeit vom ermittelten Wickeldurchmesserzuwachs mit dem Ziel eines kompakten und zylindrischen Wickels gesteuert oder geregelt wird.

Es hat sich auch als besonders vorteilhaft erwiesen, wenn zumindest in einer Startphase das Verhalten des Wickeldurchmesserzuwachs erfasst wird und wenn daraus durch Korrelation das Verhalten für zukünftige Trommelumdrehungen voraus berechnet und der Schärschlittenvorschub entsprechend gesteuert wird.

Je nach Garnqualität kann der Wickelaufbau in dieser Startphase unterschiedlich verlaufen. In Zusammenhang mit der Egalisierwalze ist es dabei zweckmässig, wenn diese erst zugeschaltet wird, wenn die Messphase abgeschlossen ist. Dabei wird die Ausgangstellung (Wirkdistanz) der Egalisierwalze aus dem Kompressiosnverhalten der vorgängigen Wicklungen (Verhalten des Wickelaufbaus) voraus durch eine Korrelation berechnet. Das Verhalten des Wickeldurchmesserzuwachses (Wickelaufbaus) kann nach der Zuschaltung der Egalisierwalze erneut erfasst werden, um daraus einen neuen Wert für den Schärschlittenvorschub und die Wirkdistanz der Egalisierwalze zu korrelieren.

Während des Schärprozesses ist es zweckmässig, wenn die umdrehungsbezogenen Daten der Wickeldurchmesser für das erste auf die Schärtrommel aufgewickelte Schärband gespeichert werden und wenn die umdrehungsbezogenen Wickeldurchmesser der Folgebänder aufgrund der gespeicherten Daten an diejenigen des ersten Schärbandes, gegebenenfalls durch Veränderung der Wirkdistanz der Egalisierwalze, vorallem bei grösseren materialspezifischen Volumenänderungen angepasst werden kann. Damit kannn der Wickeldurchmesser über die ganze Schärbreite konstant gehalten werden ohne dass eine Veränderung des Schärbandzuges erforderlich ist. Dabei wird der Schärschlittenvorschub, welcher beim ersten Schärband erfasst wurde, bei den folgenden Schärbändern kopiert.

Die Erfindung betrifft auch eine Konusschärmaschine, welche nach dem erfindungsgemässen Verfahren arbeitet und welche durch die Merkmale im Anspruch 13 gekennzeichnet ist. Weitere konstruktive Ausgestaltungen ergeben sich aus den Ansprüchen 14 bis 16.

Ein Ausführungsbeispiel der Erfindung ist in den Zeichnungen dargestellt und wird nachstehend genauer beschrieben. Es zeigen:
- Figur 1: eine schematische Seitenansicht einer Schärmaschine radial zur Längsachse der Schärtrommel,
- Figur 2: eine schematische Seitenansicht der Schärmaschine gemäss Figur 1 axial zur Längsachse der Schärtrommel,
- Figur 3: ein teilweiser Längsschnitt durch eine Umlenkwalze,
- Figur 4: ein vereinfachtes Blockschema für die Steuerung,
- Fig 5a: schematische Darstellungen des Wickelverhaltens bei
- bis 5c: aufeinanderfolgenden Schärtrommelumdrehungen bei nicht kompressiblem und kompressiblem Material,und
- Figur 6: ein Diagramm mit dem Wickeldurchmesserzuwachs in Millimetern bei kompressiblem und nicht kompressiblem Material.

Wie insbesondere aus den Figuren 1 und 2 ersichtlich ist, verfügt die Konusschärmaschine über eine Schärtrommel 3 mit einem zylindrischen Abschnitt 31 und einem als Schulter ausgebildeten kegelstumpfförmigen Abschnitt 30, der sich an seinem kleinsten Durchmesser an den zylindrischen Abschnitt anschliesst. Die Schärtrommel wird von einem nur in Figur 4 symbolisch dargestellten Elektromotor 32 mit einer vorgegebenen Wickelgeschwindigkeit um die Längsachse a-a gedreht. Durch die Drehung der Schärtrommel wird ein aus mehreren Fäden bestehendes Schärband M als Schärwickel w, x, y, und z auf die Schärtrommel aufgewickelt, wobei die Ablage der Wickel im Konuswinkel des kegelstumpfförmigen Abschnitts erfolgt.

Die einzelnen Fäden eines Schärbandes werden von einem schematisch dargestellten Spulengatter C von einzelnen Fadenspulen abgezogen, wobei die Fäden mittels Fadenbremsen FF mit einer Bremskraft beaufschlagt werden. Das Schärband wird über eine Umlenkwalze 1 geführt, welche frei drehbar gelagert ist. Die Umlenkwalze wird somit infolge der Umschlingungsreibung durch das Schärband in Drehung versetzt, wobei die Drehzahl ersichtlicherweise von der Wickelgeschwindigkeit abhängig ist, welche üblicherweise über die ganze Schärkette konstant gehalten wird. Die Oberfläche der Umlenkwalze besteht beispielsweise aus harteloxiertem, hochfestem Aluminium.

Die Umlenkwalze 1 ist auf einem Schärschlitten 11 montiert und zwar um eine Längsachse b-b drehbar, welche zur Längsachse a-a der Schärtrommel axial verläuft. Der Schärschlitten seinerseits ist axial und radial zur Längsachse a-a verschiebbar. Die Axialverschiebung erfolgt mit einem Längsmotor 12 über eine Gewindespindel 120 und eine Spindelmutter 121. Die radiale Verschiebung erfolgt über einen Quermotor 13 und eine Gewindespindel 130.

Die Schärtrommel 3 ist mit einem ersten Messgeber 4 versehen, der in der Lage ist, bei jeder Umdrehung der Schärtrommel mindestens einen Impuls abzugeben. Auf die gleiche Weise ist die Umlenkwalze 1 mit einem zweiten Messgeber 2 verbunden, der ebenfalls umdrehungsabhängige Impulse erzeugen kann, beispielsweise eine vorgegebene Impulszahl von 20'000 für jede volle Umdrehung der Umlenkwalze.

Der erste und zweite Messgeber, sowie auch der bereits erwähnte Antriebsmotor 32 für die Schärtrommel stehen in Wirkverbindung mit einem programmierbaren Rechner UE (Figur 4).

In Figur 2 ist unterhalb der Umlenkwalze 1 eine Egalisierwalze 14 angeordnet, welche gegen die Schärtrommel 3 bzw. gegen den sich aufbauenden Wickel pressbar ist. Dazu wird die Egalisierwalze 14 von einer Anpressvorrichtung 15 beaufschlagt, wobei die Wirkdistanz der Egalisierwalze eine entsprechende Anpresskraft auf den Schärwickel ausübt. Die Wirkdistanz der Egalisierwalze 14 kann dabei durch verschiedene Mittel gesteuert werden. Es kann sich beispielsweise um einen Druckmittelzylinder oder um einen elektromagnetischen Linearantrieb handeln. Da die Egalisierwalze 14 die Axialverschiebung des Wickelaufbaus mitvollziehen muss, ist sie dem Schärschlitten 11 zugeordnet.

Aus Figur 3 sind weitere konstruktive Details der Umlenkwalze 1 ersichtlich. Diese ist auf eine Welle 10 montiert, welche in Endlagern 5,5' gelagert ist. Dabei handelt es sich vorzugsweise um Wälzlager. Das Endlager 5 wirkt auf mindestens einen Kraftsensor 6, mittels welchem der auf die Umlenkwalze 1 einwirkende Schärbandzug ermittelt werden kann. Der Kraftsensor 6 ist ebenfalls mit dem programmierbaren Rechner UE verbunden, wo der ermittelte Spannungsistwert des Bandzuges mit einem vorgegebenen Spannungssollwert des Bandzuges vergleichbar ist. Bei einer Abweichung des Istwertes vom Sollwert werden die elektromechanischen Fadenbremsen FF betätigt, das heisst, je nach Vorzeichen der Abweichung entweder belastet oder entlastet.

Auf der Welle 10 zwischen dem Kraftsensor 6 und der Umlenkwalze 1 ist ausserdem z. B. eine Magnetbremse 7 oder ähnliche Mittel angeordnet, die über den programmierbaren Rechner UE ansteuerbar ist und die beispielsweise bei einer plötzlichen Verzögerung der Wickelgeschwindigkeit an der Schärtrommel 3 oder bei einem Stopp aktiviert wird.

Der zweite Messgeber 2 ist fest am Schärschlitten 11 angeordnet und mit der Welle 10 vorzugsweise über eine Kupplung 8 verbunden. Es wäre allerdings auch denkbar, dass der Messgeber 2 berührungslos mit der Welle 10 in Wirkverbindung steht, beispielsweise über einen optischen Inkrementalgeber oder dergleichen.

Aus Figur 1 sind schliesslich noch die geometrischen Beziehungen eines Schärbandes zur Schärtrommel ersichtlich. Der kegelstumpfförmige Abschnitt 30 hat bezogen auf den zylindrischen Abschnitt 31 eine Schulterhöhe A und eine Länge B. Die beiden Masse bestimmen das Konusverhältnis bzw. den Konuswinkel α. Die einzelnen Wickel w, x, y, und z werden der Reihe nach im gleichen Winkel auf der Schärtrommel 3 abgelegt. Die Schichtdicke U eines einzelnen Schärbandes M bestimmt, um welches Mass S gegenüber der darunter liegenden Schicht versetzt werden muss, um den Konuswinkel α einzuhalten. Ersichtlicherweise verhalten sich dabei die Konusmasse A zu B wie die Wickelschichtmasse U zu S. Zur Messung der Schärbandlänge, die bei jeder Umdrehung der Schärtrommel 3 aufgewickelt wird, ermittelt der zweite Messgeber 2 die Anzahl Impulse, die im Intervall zwischen zwei aufeinander folgenden Impulsen des ersten Messgebers 4 abgegeben werden. Bei der ersten Schärtrommelumdrehung wird aus dem Verhältnis des bekannten Grundumfanges der Schärtrommel und der über die Umlenkwalze gemessenen Wikkellänge ein Korrekturfaktor d_{f} für die Längenmesswerte ermittelt.

Die tatsächliche Schärbandlänge entspricht dabei der Anzahl Umdrehungen oder Teilumdrehungen der Umlenkwalze 1 pro Umdrehung der Schärtrommel 3 multipliziert mit dem bekannten Umfang der Umlenkwalze 1 multipliziert mit dem Korrekturfaktor d_{f}, also multipliziert mit dem korrigierten Durchmesser dₖₒᵣ der Umlenkwalze und der Zahl Pi (= 3,1415... ). Macht die Umlenkwalze pro Schärtrommelumdrehung beispielsweise 25 Umdrehungen, so lautet die Formel: 25 · dₖₒᵣ · Pi , wobei dₖₒᵣ den korrigierten Durchmesser der Umlenkwalze darstellt. Schlupffehler in der Beschleunigungs- und Verzögerungsphase werden gemäss EP-B-609 172 berechnet und dementsprechend ausgewertet und bei der Berechnung der Wickellänge und des Wickeldurchmesserzuwachs berücksichtigt.

Die in Figur (1)dargestellte Schichtdicke U des Schärwickels entspricht ersichtlicherweise der halben Differenz zwischen dem Innendurchmesser und dem Aussendurchmesser einer Schicht. Da die Längen der aufeinander folgenden Schichten aus der vorstehend genannten Berechnung bekannt sind, kann aus der Längendifferenz zwischen zwei Schichten durch Division mit der Zahl Pi auf die Durchmesserdifferenz geschlossen werden.

Aufgrund des bekannten Konusverhältnisses kann nun in einem weiteren Schritt der nötige Axialvorschub S bestimmt werden, da das Mass U in einer gleich bleibenden Beziehung zum Mass A steht. Demnach ergibt sich die axiale Verschiebung S aus der Formel S =(B : A) · U, wobei B : A das bekannte Konusverhältnis darstellt. Die vorstehend genannten Berechnungen werden laufend im Bereich des Rechners UE ausgeführt.

Auf diese Weise ist es beim Aufbau jedes Wickels möglich, bei jeder Umdrehung der Schärtrommel 3 den Schärschlitten 11 um ein Mass S zu verschieben, das unter Berücksichtigung des gegebenen Konusverhältnisses dem effektiven Durchmesserzuwachs des Wickels entspricht. Deshalb weist jeder auf die Schärtrommel aufgwickelte Wickel in seiner Gesamtheit eine konische Seitenfläche auf, deren Winkelneigung exakt dem Konuswinkel α entspricht.

Zur Konstanthaltung der Distanz zwischen der Umlenkwalze 1 und dem sich aufbauenden Wickel auf der Schärtrommel, wird bei jeder Umdrehung der Schärtrommel der Schärschlitten 11 über den Quermotor 13 radial zur Längsachse a-a um ein Mass zurückgezogen, dass der Schichtdicke U entspricht.

Die Formel für die Berechnung des achsparallelen Vorschubs S lautet insgesamt wie folgt: $S = U ⋅ \frac{B}{A} = \frac{\left(L-Lʹ\right)}{2 ⁢ Pi} ⋅ \frac{B}{A}$
wobei L und L' die Länge des Schärbands bezogen auf zwei aufeinander folgende Wicklungen bezeichnet.

Selbstverständlich sind bezüglich der konstruktiven Ausgestaltung verschiedene Modifikationen denkbar, ohne dass dabei der Gegenstand der Erfindung verlassen würde. Der Rechner UE könnte ausserdem dazu dienen, diverse zusätzliche Steuer- oder Regelfunktionen auszuführen.

In den Figuren 5a bis 5c und in Figur 6 ist dargestellt, dass sich der Wickeldurchmesserzuwachs zumindest in der Startphase nicht linear verhält. Dieser ist abhängig von der Garnqualität bzw. von der Komprimierbarkeit des Materials. Figur 5a zeigt einen ersten Schärbandwickel W, welcher am Konusabschnitt 30 der Schärtrommel anliegt. Mit dem Bezugszeichen 18 sind insgesamt fünf hypothetische Schichten S1 bis S5 aus nicht komprimierbarem Material dargestellt. Der Wickeldurchmesserzuwachs würde sich dabei etwa gemäss der Kurve 16 in Figur 6 linear verhalten, z. B wenn das Material Stahldraht wäre.

Das schraffierte Material mit dem Bezugszeichen 19 gemäss Figur 5b symbolisiert ein komprimierbares textiles Material. In dieser Figur sind drei Schichten dieses Materials dargestellt. Dabei ist ersichtlich, dass der reale Durchmesser Dr bei der dritten Schicht S3 bereits kleiner ist als der hypothetische Durchmesser Dh. Die Garnschichten drängen sich dabei ineinander, wobei sich das Verhalten ersichtlicherweise mit zunehmendem Abstand vom harten zylindrischen Abschnitt 31 verändert.

Gemäss Figur 5c entspricht die Differenz zwischen Dh und Dr bei der fünften Schicht S5 schon fast annähernd einer ganzen Schichtdicke.

Im Diagramm gemäss Figur 6 ergibt sich daraus für das komprimierbare Material eine kurvenförmige Abweichung innerhalb der ersten 6 Schärtrommelumdrehungen (Kurve 17). In absoluten Zahlen ausgedrückt bedeutet dies, dass beispielsweise bei 6 Schärtrommelumdrehungen der hypothetische Wickeldurchmesser mit nicht komprimierbarem Material 1006 mm betragen würde, während er real 1004,5 mm beträgt. Die Messungen beispielsweise nach den ersten drei Schärtrommelumdrehungen erlauben eine Vorausbestimmung der Kurve durch Korrelation und damit eine Vorausbestimmung nach wie vielen Schärtrommelumdrehungen sich die Wickeldurchmesserzuwachs in etwa linear verhalten wird. Somit kann der Schärschlittenvorschub frühzeitig voraus bestimmt werden.

## Patentansprüche

1. Verfahren zum Betrieb einer Konusschärmaschine mit einer Schärtrommel (3), die einen zylindrischen Abschnitt (31) und einen kegelstumpfförmigen Abschnitt (30) aufweist, wobei ein Schärband (M) über eine Umlenkwalze (1) umgelenkt und auf die Schärtrommel (3) aufgewickelt wird und wobei die auf einem Schärschlitten (11) angeordnete Umlenkwalze mit einem Motor (12) parallel zur Längsachse (a-a) der Schärtrommel verschoben wird, wobei die Wickellänge des Schärbandes umdrehungsbezogen erfasst und daraus der Wikkeldurchmesserzuwachs bei der aktuellen Wickelschicht berechnet wird und die Verschiebung des Schärschlittens parallel zur Längsachse entsprechend dem so ermittelten Wikkeldurchmesserzuwachs unter Berücksichtigung des bekannten Konussverhältnises am kegelstumpfförmigen Abschnitt erfolgt,
**dadurch gekennzeichnet, dass**
- der Schärschlitten (11) mit einem weiteren Motor (13) radial zur Längsachse (a-a) der Schärtrommel verschoben wird,
- und dass die Schärschlittenverschiebung unter zusätzlicher Berücksichtigung des erkannten, von der Komprimierbarkeit des Materials abhängigen Setzverhaltens erfolgt.

2. Verfahren nach Anspruch 1, **dadurch gekennzeichnet, dass** das Verhältnis der Umdrehungen der Schärtrommel (3) und der Umlenkwalze (1) ermittelt und daraus über die aufgewickelte Schärbandlänge für jede Schärtrommelumdrehung der Wickeldurchmesserzuwachs auf der Schärtrommel berechnetwird.

3. Verfahren nach Anspruch 1, **dadurch gekennzeichnet, dass** bei der ersten Schärttrommelumdrehung aus dem Verhältnis des bekannten Grundumfanges der Schärtrommel und der über die Umlenkwalze gemessenen Wickellänge ein Korrekturfaktor für die Längenmesswerte ermittelt wird.

4. Verfahren nach Anspruch 1, **dadurch gekennzeichnet, dass** das Verhältnis der Umdrehungen der Schärtrommel und der Umlenkwalze mit einem der Schärtrommel zugeordneten ersten Messgeber (4) und mit einem der Umlenkwalze zugeordneten zweiten Messgeber (2) ermittelt und daraus in einem programmierbaren Rechner der Schärschlittenvorschub berechnet wird.

5. Verfahren nach einem der Ansprüche 1 bis 4, **dadurch gekennzeichnet, dass** nach der ersten Schärtrommelumdrehung für ein Schärband der Anfangsvorschub für die axiale und die radiale Schärschlittenverschiebung bestimmt wird, dass anschliessend der axiale und radiale Schärschlittenvorschub aufgrund der laufenden Messwerte für jede Umdrehung während einer Startphase so lange geregelt wird, bis der Wickeldurchmesserzuwachs für jede Umdrehung konstant ist, und dass dann bis zur Fertigstellung des Schärbandwickels bzw. bis zur Feststellung einer Abweichung des Wickeldurchmesserzuwachs der Schärschlittenvorschub konstant gehalten wird.

6. Verfahren nach einem der Ansprüche 1 bis 4, **dadurch gekennzeichnet, dass** nach der ersten Schärtrommelumdrehung für ein Schärband der Anfangsvorschub für die axiale Schärschlittenverschiebung bestimmt wird und dass anschliessend der axiale Schärschlittenvorschub aufgrund der laufenden Messwerte für jede Umdrehung bis zur Fertigstellung des Schärbandwickels geregelt wird.

7. Verfahren nach einem der Ansprüche 1 bis 4, **dadurch gekennzeichnet, dass** zumindest in einer Startphase das Verhalten des Wickeldurchmesserzuwachs erfasst wird und dass daraus durch Korrelation das Verhalten für zukünftige Schärtrommelumdrehungen vorausberechnet und der Schärschlittenvorschub entsprechend gesteuert wird.

8. Verfahren nach einem der Ansprüche 1 bis 7, **dadurch gekennzeichnet, dass** das Schärband mit einer Egalisierwalze (14) gegen die Schärtrommel (3) gepresst wird und dass die Wirkdistanz in Abhängigkeit vom ermittelten Wickeldurchmesserzuwachs abhängig oder unabhängig vom Radialvorschub des Schärschlittens gesteuert oder geregelt wird.

9. Verfahren nach Anspruch 8 **dadurch gekennzeichnet, dass** die Egalisierwalze erst nach einer Messphase mit einigen Schärtrommelumdrehungen zugeschaltet wird, wobei die Ausgangsstellung der Egalisierwalze über eine Korrelation des Wickeldurchmesserzuwachs vorausberechnet wird.

10. Verfahren nach Anspruch 9, **dadurch gekennzeichnet, dass** das Verhalten des Wickeldurchmesserzuwachs nach der Zuschaltung der Egalisierwalze erneut erfasst wird und daraus für den Schärschlittenvorschub und für die Wirkdistanz der Egalisierwalze ein neuer Wert korreliert wird.

11. Verfahren nach einem der Ansprüche 8 bis 10, **dadurch gekennzeichnet, dass** die umdrehungsbezogenen Daten des wikkeldurchmesserzuwachs für das erste auf die Schärtrommel aufgewickelte Schärband gespeichert werden und dass der Wickeldurchmesserzuwachs der Folgebänder durch Kopieren der gespeicherten Daten mit der Egalisierwalze an denjenigen des ersten Bandes angepasst wird.

12. Verfahren nach einem der Ansprüche 8 bis 11, **dadurch gekennzeichnet, dass** bei unterschiedlichem Auftragsverhalten des Wickelaufbaus, durch Anpassung der Wirkdistanz der Egalisierwalze ohne Veränderung des Schärschlittenvorschubes in den Schärbändern unter Konstanthaltung des Schärbandzuges, der Wickel über die ganze Schärbreite zylindrisch gehalten wird.

13. Konusschärmaschine mit einer Schärtrommel (3), die einen zylindrischen Abschnitt (31) und einen kegelstumpfförmigen Abschnitt (30) aufweist und die um ihre Längsachse (a-a) drehantreibbar ist, sowie mit einer Umlenkwalze (1) zum Umlenken eines Schärbandes vor dem Aufwickeln auf die Schärtrommel, wobei die Umlenkwalze auf einem Schärschlitten (11) angeordnet und auf diesem mit je einem Motor (12,13) parallel und radial zur Längsachse (a-a) der Schärtrommel verschiebbar ist, und wobei
- Mittel zur umdrehungsbezogenen Erfassung der Wickellänge des Schärbandes vorgesehen sind,
- welche mit einem programmierbaren Rechner in Wirkverbindung stehen, mit dem der Wickeldurchmesserzuwachs berechenbar ist,
- und wobei die Motoren (12,13) für den axialen und radialen Schärschlittenvorschub entsprechend dem berechneten Wickeldurchmesserzuwachs und dem gespeicherten Konusverhältnis am kegelstumpfförmigen Abschnitt (30) ansteuerbar sind.

14. Konusschärmaschine nach Anspruch 13, **dadurch gekennzeichnet, dass** die Mittel zur Erfassung der umdrehungsbezogenen Wickellänge des Schärbandes einen ersten Messgeber (4) an der Schärtrommel (3) und einen zweiten Messgeber (2) an der Umlenkwalze (1) aufweisen, wobei mit beiden Messgebern ein umdrehungsabhängiges Signal erzeugbar ist.

15. Konusschärmaschine nach Anspruch 14, **dadurch gekennzeichnet, dass** die Verbindung zwischen dem zweiten Messgeber (2) und der Umlenkwalze über eine Welle (10) erfolgt und dass an der Welle zwischen dem zweiten Messgeber und der Umlenkwalze mindestens ein Kraftsensor (6) für die Ermittlung der Schärbandzugkraft angeordnet ist.

16. Konusschärmaschine nach einem der Ansprüche 13 bis 15, **dadurch gekennzeichnet, dass** im Wickelbereich der Schärtrommel eine Egalisierwalze (14) angeordnet ist, die mittels einer einstellbaren Anpressvorrichtung (15) gegen die Schärtrommel (3) pressbar ist und dass die Anpressvorrichtung durch den Rechner (UE) ansteuerbar ist, wobei die Wirkdistanz entsprechend dem ermittelten Wickeldurchmesserzuwachs einstellbar ist.

## Claims

1. Method for operating a cone sectional warping machine with a warping drum (3) which has a cylindrical portion (31) and a frustoconical portion (30), a warp section (M) being deflected via a deflecting roller (1) and being wound onto the warping drum (3), and the deflecting roller arranged on a warping slide (11) being displaced parallel to the longitudinal axis (a-a) of the warping drum by means of a motor (12), the winding length of the warp section being detected in a revolution-related way, and, from this, the growth in winding diameter in the current wound layer being calculated, and the displacement of the warping slide parallel to the longitudinal axis taking place according to the growth in winding diameter thus determined, taking into account the known cone ratio on the frustoconical portion,
**characterized in that**
- the warping slide (11) is displaced radially with respect to the longitudinal axis (a-a) of the warping drum by means of a further motor (13),
- and **in that** the warping-slide displacement takes place, with account additionally being taken of the detected settling behaviour dependent on the compressibility of the material.

2. Method according to Claim 1, **characterized in that** the ratio of the revolutions of the warping drum (3) and of the deflecting roller (1) is determined, and, from this, the growth in winding diameter on the warping drum is calculated for each warping-drum revolution via the wound-up warp-section length.

3. Method according to Claim 1, **characterized in that,** during the first warping-drum revolution, a correcting factor for the length measurement values is determined from the ratio of the known basic circumference of the warping drum and of the winding length measured via the deflecting roller.

4. Method according to Claim 1, **characterized in that** the ratio of the revolutions of the warping drum and of the deflecting roller is determined by means of a first measurement transducer (4) assigned to the warping drum and by means of a second measurement transducer (2) assigned to the deflecting roller, and the warping-slide advance is calculated from this in a programmable computer.

5. Method according to one of Claims 1 to 4, **characterized in that,** after the first warping-drum revolution, the initial advance for the axial and the radial warping-slide displacement is determined for a warp section, **in that**, subsequently, the axial and radial warping-slide advance is regulated on the basis of the current measurement values for each revolution, during a starting phase, until the growth in winding diameter is constant for each revolution, and **in that** the warping-slide advance is then kept constant until the completion of the warp-section package or until the detection of a deviation of the growth in winding diameter.

6. Method according to one of Claims 1 to 4,
**characterized in that,** after the first warping-drum revolution, the initial advance for the axial warping-slide displacement is determined for a warp section, and **in that**, subsequently, the axial warping-slide advance is regulated on the basis of the current measurement values for each revolution until the completion of the warp-section package.

7. Method according to one of Claims 1 to 4, **characterized in that,** at least in a starting phase, the behaviour of the growth in winding diameter is detected, and **in that**, from this, the behaviour is precalculated for future warping-drum revolutions by correlation, and the warping-slide advance is controlled correspondingly.

8. Method according to one of Claims 1 to 7, **characterized in that** the warp section is pressed against the warping drum (3) by means of a levelling roller (14), and **in that** the operative distance is controlled or regulated as a function of the determined growth in winding diameter, dependently on or independently of the radial advance of the warping slide.

9. Method according to Claim 8, **characterized in that** the levelling roller is cut in only after a measurement phase having a few warping-drum revolutions, the initial position of the levelling roller being precalculated via a correlation of the growth in winding diameter.

10. Method according to Claim 9, **characterized in that** the behaviour of the growth in winding diameter is detected anew after the cut-in of the levelling roller, and a new value is correlated from this for the warping-slide advance and for the operative distance of the levelling roller.

11. Method according to one of Claims 8 to 10, **characterized in that** the revolution-related data of the growth in winding diameter for the first warp section wound onto the warping drum are stored, and **in that** the growth in winding diameter of the follow-up sections is adapted to that of the first section by copying the stored data by means of the levelling roller.

12. Method according to one of Claims 8 to 11, **characterized in that,** in the case of a different application behaviour of the package build-up, the package is kept cylindrical over the entire warping width by adapting the operative distance of the levelling roller, without a variation in the warping-slide advance in the warp sections, with the warp-section tension being kept constant.

13. Cone sectional warping machine with a warping drum (3) which has a cylindrical portion (31) and a frustoconical portion (30) and which can be driven in rotation about its longitudinal axis (a-a), and with a deflecting roller (1) for deflecting a warp section before the winding of the latter onto the warping drum, the deflecting roller being arranged on a warping slide (11) and being displaceable on the latter parallel to and radially with respect to the longitudinal axis (a-a) of the warping drum in each case by means of a motor (12, 13), and
- means being provided for the revolution-related detection of the winding length of the warp section,
- which are connected operatively to a programmable computer by means of which the growth in winding diameter can be calculated,
- and the motors (12, 13) for the axial and radial warping-slide advance being activatable according to the calculated growth in winding diameter and to the stored cone ratio on the frustoconical portion (30).

14. Cone sectional warping machine according to Claim 13, **characterized in that** the means for detecting the revolution-related winding length of the warp section have a first measurement transducer (4) on the warping drum (3) and a second measurement transducer (2) on the deflecting roller (1), a revolution-dependent signal being capable of being generated by means of the two measurement transducers.

15. Cone sectional warping machine according to Claim 14, **characterized in that** the connection between the second measurement transducer (2) and the deflecting roller takes place via a shaft (10), and **in that** at least one force sensor (6) for determining the warp-section tensile force is arranged on the shaft between the second measurement transducer and the deflecting roller.

16. Cone sectional warping machine according to one of Claims 13 to 15, **characterized in that**, in the winding region of the warping drum, a levelling roller (14) is arranged, which can be pressed against the warping drum (3) by means of an adjustable pressing device (15), and **in that** the pressing device can be activated by the computer (UE), the operative distance being adjustable according to the determined growth in winding diameter.

## Revendications

1. Procédé pour faire fonctionner un ourdissoir conique comprenant un tambour d'ourdissoir (3), qui présente une portion cylindrique (31) et une portion de forme tronconique (30), une bande d'ourdissoir (M) étant déviée par le biais d'un rouleau déflecteur (1) et étant enroulée sur le tambour d'ourdissoir (3), et le rouleau déflecteur disposé sur un chariot d'ourdissoir (11) étant déplacé avec un moteur (12) parallèlement à l'axe longitudinal (a-a) du tambour d'ourdissoir, la longueur d'enroulement de la bande d'ourdissoir étant détectée en fonction des rotations et l'augmentation du diamètre d'enroulement étant calculée à partir de celle-ci au niveau de la couche d'enroulement actuelle, et le déplacement du chariot d'ourdissoir parallèlement à l'axe longitudinal s'effectuant en fonction de l'augmentation de diamètre d'enroulement ainsi détectée en tenant compte du rapport de conicité connu au niveau de la portion tronconique,
**caractérisé en ce que**
- le chariot d'ourdissoir (11) est déplacé avec un autre moteur (13) radialement par rapport à l'axe longitudinal (a-a) du tambour d'ourdissoir,
- et **en ce que** le déplacement du chariot d'ourdissoir s'effectue en tenant compte en outre du comportement de tassement détecté, dépendant de la capacité de compression du matériau.

2. Procédé selon la revendication 1, **caractérisé en ce que** le rapport des rotations du tambour d'ourdissoir (3) et du rouleau déflecteur (1) est déterminé et l'on calcule à partir de celui-ci l'augmentation du diamètre d'enroulement sur le tambour d'ourdissoir par le biais de la longueur de la bande d'ourdissoir enroulée pour chaque rotation du tambour d'ourdissoir.

3. Procédé selon la revendication 1, **caractérisé en ce que** lors de la première rotation du tambour d'ourdissoir, on détermine, à partir du rapport de la périphérie de base connue du tambour d'ourdissoir et de la longueur d'enroulement mesurée sur le rouleau déflecteur, un facteur de correction pour les valeurs de mesure de longueur.

4. Procédé selon la revendication 1, **caractérisé en ce que** le rapport des rotations du tambour d'ourdissoir et du rouleau déflecteur est déterminé avec un premier capteur de mesure (4) associé au tambour d'ourdissoir et avec un deuxième capteur de mesure (2) associé au rouleau déflecteur et l'on calcule à partir de celui-ci, dans un ordinateur programmable l'avance du chariot d'ourdissoir.

5. Procédé selon l'une quelconque des revendications 1 à 4, **caractérisé en ce qu'**après la première rotation du tambour d'ourdissoir pour une bande d'ourdissoir, on détermine l'avance initiale pour le déplacement axial et radial du chariot d'ourdissoir, **en ce qu'**on régule ensuite l'avance axiale et radiale du chariot d'ourdissoir sur la base des valeurs de mesure courantes pour chaque rotation pendant une phase de démarrage, jusqu'à ce que l'augmentation du diamètre d'enroulement pour chaque rotation soit constante, et que l'on maintient ensuite constante l'avance du chariot d'ourdissoir jusqu'à l'achèvement de l'enroulement de la bande d'ourdissoir ou jusqu'à ce que l'on constate un écart de l'augmentation du diamètre d'enroulement.

6. Procédé selon l'une quelconque des revendications 1 à 4, **caractérisé en ce qu'**après la première rotation du tambour d'ourdissoir pour une bande d'ourdissoir, on détermine l'avance initiale pour le déplacement axial du chariot d'ourdissoir et **en ce qu'**on régule ensuite l'avance axiale du chariot d'ourdissoir sur la base des valeurs de mesure courantes pour chaque rotation jusqu'à l'achèvement de l'enroulement de la bande d'ourdissoir.

7. Procédé selon l'une quelconque des revendications 1 à 4, **caractérisé en ce qu'**au moins dans une phase de démarrage, on détecte le comportement de l'augmentation du diamètre d'enroulement et **en ce qu'** à partir de celui-ci on calcule au préalable, par corrélation, le comportement pour des rotations futures du tambour d'ourdissoir, et que l'on commande en conséquence l'avance du chariot d'ourdissoir.

8. Procédé selon l'une quelconque des revendications 1 à 7, **caractérisé en ce que** la bande d'ourdissoir est pressée contre le tambour d'ourdissoir (3) avec un rouleau d'égalisation (14), et **en ce que** la distance d'action est commandée ou régulée en fonction de l'augmentation du diamètre d'enroulement déterminée en fonction de, ou indépendamment de l'avance radiale du chariot d'ourdissoir.

9. Procédé selon la revendication 8, **caractérisé en ce que** le rouleau d'égalisation est commuté seulement après une phase de mesure avec quelques rotations du tambour d'ourdissoir, la position de départ du rouleau d'égalisation étant calculée au préalable par une corrélation de l'augmentation du diamètre d'enroulement.

10. Procédé selon la revendication 9, **caractérisé en ce que** le comportement de l'augmentation du diamètre d'enroulement après la commutation du rouleau d'égalisation est détecté à nouveau et l'on effectue à partir de celui-ci une corrélation d'une nouvelle valeur pour l'avance du chariot d'ourdissoir et pour la distance d'action du rouleau d'égalisation.

11. Procédé selon l'une quelconque des revendications 8 à 10, **caractérisé en ce que** les données relatives aux rotations, de l'augmentation du diamètre d'enroulement, pour la première bande d'ourdissoir enroulée sur le tambour d'ourdissoir sont mémorisées et **en ce que** l'augmentation du diamètre d'enroulement des bandes suivantes est adaptée à celle de la première bande en copiant les données mémorisées avec le rouleau d'égalisation.

12. Procédé selon l'une quelconque des revendications 8 à 11, **caractérisé en ce que** pour différents comportements de charge de la structure d'enroulement, par adaptation de la distance d'action du rouleau d'égalisation sans modification de l'avance du chariot d'ourdissoir dans les bandes d'ourdissoir en maintenant constante la traction de la bande d'ourdissoir, on maintient l'enroulement cylindrique sur toute la largeur de l'ourdissoir.

13. Ourdissoir conique comprenant un tambour d'ourdissoir (3) qui présente une portion cylindrique (31) et une portion tronconique (30) et qui peut être entraîné en rotation autour de son axe longitudinal (a-a), et comprenant aussi un rouleau déflecteur (1) pour dévier une bande d'ourdissoir avant l'enroulement sur le tambour d'ourdissoir, le rouleau déflecteur étant disposé sur un chariot d'ourdissoir (11) et pouvant être déplacé sur celui-ci avec un moteur respectif (12, 13) parallèlement et radialement à l'axe longitudinal (a-a) du tambour d'ourdissoir, et
- des moyens étant prévus pour détecter, en fonction des rotations, la longueur d'enroulement de la bande d'ourdissoir,
- lesquels sont en liaison fonctionnelle avec un ordinateur programmable, avec lequel on peut calculer l'augmentation du diamètre d'enroulement,
- les moteurs (12, 13) pouvant être commandés pour l'avance axiale et radiale du chariot d'ourdissoir en fonction de l'augmentation du diamètre d'enroulement calculée et du rapport de conicité mémorisé de la portion tronconique (30).

14. Ourdissoir conique selon la revendication 13, **caractérisé en ce que** les moyens pour détecter la longueur d'enroulement de la bande d'ourdissoir en fonction des rotations présentent un premier capteur de mesure (4) sur le tambour d'ourdissoir (3) et un deuxième capteur de mesure (2) sur le rouleau déflecteur (1), les deux capteurs de mesure permettant de produire un signal dépendant des rotations.

15. Ourdissoir conique selon la revendication 14, **caractérisé en ce que** la connexion entre le deuxième capteur de mesure (2) et le rouleau déflecteur s'effectue par le biais d'un arbre (10) et **en ce qu'**on dispose sur l'arbre entre le deuxième capteur de mesure et le rouleau déflecteur au moins un capteur de force (6) pour déterminer la force de traction de la bande d'ourdissoir.

16. Ourdissoir conique selon l'une quelconque des revendications 13 à 15, **caractérisé en ce que** l'on dispose dans la région d'enroulement du tambour d'ourdissoir un rouleau d'égalisation (14) qui peut être pressé au moyen d'un dispositif de pressage ajustable (15) contre le tambour d'ourdissoir (3) et **en ce que** le dispositif de pressage peut être commandé par l'ordinateur (UE), la distance d'action pouvant être ajustée en fonction de l'augmentation du diamètre d'enroulement déterminée.
